# EUROPÄISCHE PATENTSCHRIFT

(11) **EP 3 060 875 B1**
(45) Veröffentlichungstag und Bekanntmachung des Hinweises auf die Patenterteilung: **27.03.2019**
(21) Anmeldenummer: 14787204.8
(22) Anmeldetag: 24.10.2014
(51) Int. Cl.: F42B 5/067, F42B 5/02, F42B 14/02

(54) **PATRONE**
CARTRIDGE
CARTOUCHE

(30) Priorität: 25.10.2013 DE 102013017672
(43) Veröffentlichungstag der Anmeldung: 31.08.2016
(73) Patentinhaber: RUAG Ammotec GmbH, 90765 Fürth (DE)
(72) Erfinder: GELFERT, Stephan, 89335 Ichenhausen (DE)
(74) Vertreter: Schmid, Nils T.F.
(86) Internationale Anmeldenummer: PCT/EP2014/072866
(87) Internationale Veröffentlichungsnummer: WO 2015/059282

(56) Entgegenhaltungen:
- EP-A2- 2 253 924
- GB-A- 576 726
- NL-A- 7 203 827
- US-A- 2 872 864
- US-A- 3 720 169

## Beschreibung

Die Erfindung betrifft eine Patrone mit einem Geschoss und einer von hinten auf das Geschoss aufgezogenen Hülse mit einem Hülsenmund am vorderen Ende, wobei das Geschoss eine Spitze aufweist und diese Spitze heckseitig in ein umlaufendes vorderes Führungsband, welches den Geschossaußendurchmesser definiert, übergeht und unmittelbar angrenzend an dieses vordere Führungsband in Richtung Geschossboden ein sich in Axialrichtung des Geschosses erstreckender umlaufender Hülsenmundaufnahmeraum im Geschoss angeordnet ist, in den der Hülsenmund eingreift.

Ein derartiges Geschoss ist aus der EP 1 774 251 B1 bekannt. NL 7203827 offenbart eine Projektil-Hülsenverbindung für Munition.

Der Erfindung liegt die Aufgabe zugrunde, eine Patrone nach dem Oberbegriff des Anspruchs 1 so zu verbessern, dass beim Schuss der rotationslose Geschossweg auf ein Minimum reduziert ist. Ebenso soll der Gasdruck frühzeitig aufgebaut werden. Außerdem soll unter anderem der Hülsenmund zum Geschoss hin gegen Feuchtigkeit jeglicher Form abgedichtet werden.

Erfindungsgemäß wird diese Aufgabe durch die Merkmale des Anspruchs 1 gelöst.

Dadurch, dass zwischen dem vorderen Führungsband und dem Hülsenmund ein sich in Axialrichtung des Geschosses erstreckender freiliegender Teilabschnitt des Hülsenmundaufnahmeraums angeordnet ist, d. h. der Hülsenmund füllt den Hülsenmundaufnahmeraum in Richtung Bug des Geschosses nicht vollständig aus, ist das vordere Führungsband nach vorne zur Spitze hin verlagert, wodurch der rotationslose Geschossweg auf ein Minimum reduziert ist. Außerdem ist
dadurch ein Aufnahmeraum geschaffen, der mit einem Abdichtungsmittel gefüllt werden kann, wodurch der Hülsenmund zum Geschoss hin gegen Feuchtigkeit jeglicher Form abgedichtet ist.

Erfindungsgemäss ist der freiliegende Teilabschnitt des Hülsenmundaufnahmeraums mit einem Abdichtungsmittel, wie z.B. ein Lack abgedichtet.

In einer Ausführungsform geht die Geschossspitze ogival oder kegelig über eine oder mehrere Formen in das vordere Führungsband, d.h. auf den Geschossaußendurchmesser über. Optimaler Weise hat die Übergangsform von Spitze zum Führungsband am Führungsband eine Kegelform im Winkel des Übergangskonusses des Patronenlagers. Der damit erreichte Anstieg auf den Geschossaußendurchmesser reduziert den rotationslosen Geschossweg und baut den Gasdruck auf. Die Kegelform am Führungsband bewirkt die Zentrierung des Geschosses zur Laufseelenachse. Eine so erzeugte Zentrierung bewirkt eine Präzisionsverbesserung.

Der freiliegende Teilabschnitt des Hülsenmundaufnahmeraums geht erfindungsgemäss geradlinig in das vordere Führungsband über und verläuft in einem Winkel kleiner gleich 16 Grad zur Geschossachse hin. Aus aerodynamischen gründen wird dieser Winkel von ≤ 16° zur Geschossachse bevorzugt. Eine Ausführungsform ist dadurch gekennzeichnet, dass von der radial tiefsten Stelle im Hülsenmundaufnahmeraum, d.h. dem Feldmaßdurchmesser oder kleiner, die Geschossform in Richtung Heck konkav, konvex oder geradlinig, über ein oder mehrere Formen, auf den Geschossdurchmesser oder kleiner übergeht. Das vordere Führungsband im Geschossaußendurchmesser ermöglicht eine kleinere Gestaltung des hintern Geschossteils, da dieser somit nicht zum Druckaufbau benötigt wird. Außerdem reduziert sich so auch die Laufbelastung (Reibungswiederstände und damit verbundene Lauferwärmung, Laufablagerungen). Die Geschossform ist bestenfalls so gestaltet, dass sie sich zum Abdichten des Hülsenmundes zum Geschoss und zum Kneifen des Hülsenmundes eignet.

In einer Ausgestaltung ist im Heck des Geschosses ein Aufnahmeraum angeordnet, in dem sich ein Stoff befindet, der bei Initiierung eine Leuchtspur erzeugt. Es handelt sich dann um ein Leuchtspurgeschoss bzw. eine Leuchtspur-Patrone.

In einer Ausführungsform ist im Geschoss eine zur Geschossachse koaxiale Bohrung angeordnet, die zur Geschossspitze offen ist und ist in der Bohrung ein Geschosskern aus Wolfram oder Wolframkarbid angeordnet und ist die Bohrung durch ein Geschossspitzeneinsatz aus Titan oder Zirkonium verschlossen, wobei der Außenmantel des Geschossspitzeneinsatzes ein Teil der Spitze des Geschosses ist. Es handelt sich dann um ein API Geschoss (Armor Piercing Incendiary Geschoss = Panzerbrandgeschoss) bzw. API- Patrone.

Grundsätzlich ist die Ausführungsform mit dem nach vorn verlagertem Führungsband auf weitere Geschossarten übertragbar. Weitere Geschossarten sind z.B. AP-Geschosse (Armor Piercing = panzerbrechende Geschosse), Teilzerlegungsgeschosse, Vollmantelgeschosse, Monolithen, Deformationsgeschosse und weitere.

Nachfolgend wird die Erfindung anhand von Figuren näher erläutert.

Figur 1a zeigt eine erfindungsgemäße Patrone 10 und Figur 1b einen Ausschnitt A von Figur 1a vergrößert. Figur 2 zeigt das Geschoss 11 gemäß Figuren 1a und 1b, jedoch ohne Hülse 12. Figur 3 zeigt im Schnitt ein erfindungsgemäße Patrone 10, eingesetzt in einen Lauf 23 einer Waffe. Gleiche Bezugszeichen zeigen auch den gleichen Gegenstand und dies in allen Figuren.

Die Patrone 10 besteht aus einem Geschoss 11 und einer von hinten auf das Geschoss 11 aufgezogenen Hülse 12 mit einem Hülsenmund 13 am vorderen Ende, wobei das Geschoss 11 eine Spitze 1 aufweist und diese Spitze 1 heckseitig in ein umlaufendes vorderes Führungsband 4, welches den Geschossaußendurchmesser definiert, übergeht. Unmittelbar angrenzend an dieses vordere Führungsband 4 in Richtung Geschossboden 14 ist ein sich in Axialrichtung des Geschosses 11 erstreckender umlaufender Hülsenmundaufnahmeraum 15 im Geschoss 11 angeordnet, in den der Hülsenmund 13 eingreift. Zwischen dem vorderen Führungsband 4 und dem Hülsenmund 13 ist ein sich in Axialrichtung des Geschosses 11 erstreckender freiliegender Teilabschnitt 16 des Hülsenmundaufnahmeraums 15 angeordnet. Der Hülsenmund 13 füllt daher den Hülsenmundaufnahmeraum 15 in Richtung Bug des Geschosses 11 nicht vollständig aus. Der Hülsenmund 13 füllt also nur einen Teil des Hülsenmundaufnahmeraums 15 aus und der verbleibende Teil ist außerhalb der Hülse 12 angeordnet.

Durch das so nach vorne verlagerte vordere Führungsband 4, im Folgenden auch Geschossaußendurchmesser genannt, am Geschoss 11, wird der rotationslose Geschossweg beim Schuss auf ein Minimum reduziert. Ebenso ist durch das vordere Führungsband 4 der Gasdruck frühzeitig aufgebaut, wodurch die Möglichkeit entsteht, den Bereich hinter dem vorderen Führungsband 4 im Durchmesser kleiner zu gestalten. Eine Verringerung des Durchmessers reduziert die Geschossreibung im Lauf 23. Durch weniger Reibung entsteht weniger Wärmeenergie. Die Erwärmung des Laufes 23 wird somit zeitlich verzögert. Die Präzision wird erhöht und bleibt länger erhalten. Auf Grund der reduzierten Geschossreibung steigt die Geschwindigkeit, was eine gestreckte Flugbahn erzeugt. Durch den freiliegenden Teilabschnitt 16 des Hülsenmundaufnahmeraums 15 kann der Hülsenmund 13 und ein Bereich 7 des Hülsenmundaufnahmeraums 15 leicht gegen Feuchtigkeit jeglicher Form abgedichtet werden, zum Beispiel durch einen Lack in diesem freiliegenden Teilabschnitt 16 des Hülsenmundaufnahmeraums 15.

Die Geschossspitze 1 kann rund, flach oder spitz sein.

Die Geschossspitze 1 verläuft ogival 2 oder kegelig über ein oder mehrere Formen, wie konkav, konvex oder geradlinig 3 bis zum Geschossaußendurchmesser, bzw. bis zum vorderen Führungsband 4. Optimaler Weise hat die Übergangsform von Spitzte zum Führungsband am Führungsband eine Kegelform im Winkel des Übergangskonusses des Patronenlagers. Die Kegelform am Führungsband bewirkt die Zentrierung des Geschosses zur Laufseelenachse. Eine so erzeugte Zentrierung bewirkt zusätzlich eine Präzisionsverbesserung.

Der damit erreichte Anstieg auf den Geschossaußendurchmesser soll den rotationslosen Geschossweg reduzieren und den Gasdruck aufbauen. Der Geschossaußendurchmesser bzw. das vordere Führungsband 4 wird in jedem Kaliber definiert über den größten zulässigen Geschossdurchmesser. In CIP Mitgliedsländern ist dies der Wert für "G1" bei "Patrone Maxi."

Abweichend von dem oben genannten Außendurchmesser wird im Militär- und Behörden-Bereich dessen definierter maximal zulässiger Geschossaußendurchmesser verwendet. Die Toleranzbereich am vorderen Führungsband 4 liegt bei - 0.1 mm zum zulässigen Geschossdurchmesser.

Der Geschossaußendurchmesser bzw. die axiale Ausdehnung des vorderen Führungsbandes wird nur kurzzeitig gehalten und verläuft aus aerodynamischen Gründen langsam geradlinig 5 auslaufend, auf einen Durchmesser entsprechend Feldmaßdurchmesser 6 oder kleiner.

Der Abstand zwischen dem vordersten Führungsbandes 4 und dem Feldmaßdurchmesser 6 richtet sich nach dem Kaliber mit unterschiedlichen übergangslängen. Das vordere Führungsband 4 ist jedoch so positioniert, dass möglichst wenig bis kein rotationsloser Geschossweg vorhanden ist. Dabei ist ein Abstand zwischen Hülsenmund 13 und dem vordersten Führungsband 4 wesentlich.

Der Feldmaßdurchmesser 6 am tiefsten Punkt des Hülsenmundaufnahmeraums 15 wird in jedem Kaliber definiert. In CIP Mitgliedsländern ist dies der Wert für "F" bei "Patronenlager Mini." Abweichend von dem oben genannten Feldmaßdurchmesser 6 wird im Militär- und Behörden- Bereich dessen minimal zulässiges Feldmaß verwendet. Die auslaufende Form kann konkav, konvex oder geradlinig verlaufen. Aus aerodynamischen Gründen wird ein Winkel 9 von ≤ 16° zur Geschossachse 17 bevorzugt. Bei Radien wird der Winkel der entstehenden Geraden zwischen dem vorderen Führungsband 4 und dem Feldmaßdurchmesser 6 verwendet.

Vom Feldmaßdurchmesser 6 oder kleiner, verläuft die Geschossform in Richtung Heck konkav, konvex oder geradlinig 7 (siehe Figur 1b), über ein oder mehrere Formen, auf den Geschossdurchmesser. Die Geschossform 7 ist bestenfalls so gestaltet das sie sich zum Abdichten des Hülsenhalses 24 und zum Kneifen der Hülse 12 eignet.

Das Geschoss 11 ist im Bereich des Hülsenhalses 24 zylindrisch oder mit hinteren Führungsbändern 8 versehen.

In einem Aufnahmeraum 19 im Heck des Geschosses 11 kann ein Stoff enthalten sein, der eine Leuchtspur erzeugt. In diesem Fall spricht man von einem Leuchtspurgeschoss.

Bevorzugt ist im Geschoss 11 (siehe Figur 3) eine zur Geschossachse 17 koaxiale Bohrung 20 angeordnet, die zur Geschossspitze 1 offen ist und ist in der Bohrung 20 ein Geschosskern 21 aus Wolfram oder Wolframkarbid angeordnet und ist die Bohrung 20 durch einen Geschossspitzeneinsatz 22 aus Titan oder Zirkonium verschlossen, wobei der Außenmantel des Geschossspitzeneinsatzes 22 ein Teil der Spitze 1 des Geschosses 11 ist.

## Patentansprüche

1. Patrone (10) mit einem Geschoss (11) und einer von hinten auf das Geschoss (11) aufgezogenen Hülse (12) mit einem Hülsenmund (13) am vorderen Ende, wobei das Geschoss (11) eine Spitze (1) aufweist und diese Spitze (1) heckseitig in ein umlaufendes vorderes Führungsband (4), welches den Geschossaußendurchmesser definiert, übergeht und unmittelbar angrenzend an dieses vordere Führungsband (4) in Richtung Geschossboden (14) ein sich in Axialrichtung des Geschosses (11) erstreckender umlaufender Hülsenmundaufnahmeraum (15) im Geschoss (11) angeordnet ist, in den der Hülsenmund (13) eingreift, wobei zwischen dem vorderen Führungsband (4) und dem Hülsenmund (13) ein sich in Axialrichtung des Geschosses (11) erstreckender freiliegender Teilabschnitt (16) des Hülsenmundaufnahmeraums (15) angeordnet ist, so dass der Hülsenmund (13) den Hülsenmundaufnahmeraum (15) in Richtung Bug des Geschosses (11) nicht vollständig ausfüllt, **dadurch gekennzeichnet, dass** der freiliegende Teilabschnitt (16) des Hülsenmundaufnahmeraums (15) mit einem Abdichtungsmittel, wie z.B. ein Lack, abgedichtet ist und dass der freiliegende Teilabschnitt (16) des Hülsenmundaufnahmeraums (15) geradlinig unter einem Winkel kleiner gleich 16 Grad zur Geschossachse (17) in das vordere Führungsband (4) übergeht.

2. Patrone nach Anspruch 1, **dadurch gekennzeichnet, dass** die Geschossspitze (1) ogival (2) oder kegelig über eine oder mehrere Formen in das vordere Führungsband (4) und auf den Geschossaußendurchmesser übergeht.

3. Patrone nach einem der Ansprüche 1 bis 2 mit einem Geschossdurchmesser, **dadurch gekennzeichnet, dass** von der radial tiefsten Stelle im Hülsenmundaufnahmeraum (15), dies entspricht dem Feldmaßdurchmesser oder kleiner (6) die Geschossform in Richtung Heck konkav, konvex oder geradlinig (18), über ein oder mehrere Formen, auf den Geschossdurchmesser oder kleiner übergeht.

4. Patrone nach einem der Ansprüche 1 bis 3, **dadurch gekennzeichnet, dass** im Heck des Geschosses (11) ein Aufnahmeraum (19) angeordnet ist, in dem sich ein Stoff befindet, der bei Initiierung eine Leuchtspur erzeugt.

5. Patrone nach einem der Ansprüche 1 bis 4, **dadurch gekennzeichnet, dass** im Geschoss (11) eine zur Geschossachse (17) koaxiale Bohrung (20) angeordnet ist, die zur Geschossspitze (11) offen ist und in der Bohrung (20) ein Geschosskern (21) aus Wolframkarbid angeordnet ist und die Bohrung (20) durch einen Geschossspitzeneinsatz (22) aus Titan verschlossen ist, wobei der Außenmantel des Geschossspitzeneinsatzes (22) ein Teil der Spitze (1) des Geschosses (11) ist.

## Claims

1. Cartridge (10) having a projectile (11) and a casing (12) which is drawn onto the projectile (11) from the rear and has a casing mouth (13) at the front end, the projectile (11) having a tip (1) and this tip (1) being inserted at the rear into a circumferential front guide band (4), which defines the outer diameter of the projectile, and directly adjacent to this front guide band (4) in the direction of the projectile base (14) there is arranged in the projectile (11) a circumferential casing mouth receiving space (15) which extends in the axial direction of the projectile (11), in which the casing mouth (13) engages, an exposed partial section (16) of the casing mouth receiving space (15) extending in the axial direction of the projectile (11) being arranged between the front guide band (4) and the casing mouth (13), so that the casing mouth (13) does not completely fill the casing mouth receiving space (15) towards the bow of the projectile (11), **characterized in that** the exposed partial section (16) of the casing mouth receiving space (15) is provided with a sealing means, such as a lacquer, and **in that** the exposed partial section (16) of the casing mouth receiving space (15) merges in a straight line at an angle less than or equal to 16 degrees to the projectile axis (17) into the front guide band (4).

2. Cartridge according to claim 1, **characterized in that** the cartridge tip (1) merges ogival (2) or conical via one or more forms into the front guide band (4) and onto the cartridge outer diameter.

3. Cartridge according to one of the claims 1 to 2 with a projectile diameter, **characterized in that** from the radially lowest point in the casing mouth receiving space (15), which corresponds to the field dimension diameter or smaller (6), the projectile shape changes in the direction of the rear concavely, convexly or rectilinearly (18), over one or more forms, to the projectile diameter or smaller.

4. Cartridge according to one of the claims 1 to 3, **characterized in that** a receiving space (19) is arranged in the rear of the cartridge (11), in which receiving space there is a substance which, when initiated, produces a tracer of light.

5. Cartridge according to one of the claims 1 to 4, **characterized in that** a bore (20) coaxial with the cartridge axis (17) is arranged in the projectile (11), which bore is open to the projectile tip (11) and a projectile core (21) made of tungsten carbide is arranged in the bore (20) and the bore (20) is closed by a projectile tip insert (22) made of titanium, the outer casing of the projectile tip insert (22) being part of the tip (1) of the projectile (11).

## Revendications

1. Cartouche (10) avec un projectile (11) et une douille (12) emmanchée de l'arrière sur le projectile (11) avec une bouche de douille (13) à l'extrémité avant, le projectile (11) comportant une pointe (1) et cette pointe (1) passant à l'arrière dans une bande de guidage avant périphérique (4), laquelle définit le diamètre extérieur du projectile et un espace de réception de bouche de douille (15) périphérique s'étendant directement adjacent à cette bande de guidage avant (4) en direction de la base du projectile (14) est disposé dans le projectile (11), dans lequel la bouche de douille (13) vient en prise, une section partielle (16) dégagée de l'espace de réception de bouche de douille (15) s'étendant en direction axiale du projectile (11) étant disposée entre la bande de guidage avant (4) et la bouche de douille (13) de telle sorte que la bouche de douille (13) ne remplit pas complètement l'espace de réception de bouche de douille (15) en direction de l'avant du projectile (11), **caractérisée en ce que** la section partielle dégagée (16) de l'espace de réception de la bouche de douille (15) est bouchée hermétiquement avec un agent d'étanchéification, comme par ex. : une laque et **en ce que** la section partielle dégagée (16) de l'espace de réception de bouche de douille (15) passe dans la bande de guidage avant (4) en ligne droite sous un angle inférieur ou égal à 16 degrés par rapport à l'axe du projectile (17).

2. Cartouche selon la revendication 1, **caractérisée en ce que** la pointe du projectile (1) passe de façon ogivale (2) ou conique par une ou plusieurs formes dans la bande de guidage avant (4) et sur le diamètre extérieur du projectile.

3. Cartouche selon l'une quelconque des revendications 1 à 2 avec un diamètre de projectile, **caractérisée en ce que** de l'emplacement radialement le plus profond dans l'espace de réception de la bouche de douille (15), ceci correspondant au diamètre agraire ou plus petit (6), la forme du projectile passe en direction arrière de façon concave, convexe ou en ligne droite (18), par une ou plusieurs formes, sur le diamètre de projectile ou inférieur.

4. Cartouche selon l'une quelconque des revendications 1 à 3 avec un diamètre de projectile, **caractérisée en ce qu'**à l'arrière du projectile (11) est disposé un espace de réception (19) dans lequel se trouve une matière, qui produit une trace lumineuse lors de l'amorçage.

5. Cartouche selon l'une quelconque des revendications 1 à 4, **caractérisée en ce qu'**un trou coaxial (20) à l'axe du projectile (17) est disposé dans le projectile (11), qui est ouvert vers la pointe du projectile (11) et un noyau de projectile (21) en carbure de tungstène est disposé dans le trou (20) et le trou (20) est fermé par un embout de pointe de projectile (22) en titane, l'enveloppe extérieure de l'embout de pointe de projectile (22) faisant partie de la pointe (1) du projectile (11).
